# EUROPÄISCHE PATENTSCHRIFT

(11) **EP 0 075 790 B1**
(45) Veröffentlichungstag und Bekanntmachung des Hinweises auf die Patenterteilung: **30.03.1988**
(21) Anmeldenummer: 82108554.5
(22) Anmeldetag: 16.09.1982
(51) Int. Cl.: A45D 2/14, A45D 6/14

(54) **Haarwellwickler**
Hair curler
Boucleur pour cheveux

(30) Priorität: 24.09.1981 DE 3138003
(43) Veröffentlichungstag der Anmeldung: 06.04.1983
(73) Patentinhaber: Henkel Kommanditgesellschaft auf Aktien, 40191 Düsseldorf (DE)
(72) Erfinder: Schneider, Hans, D-4056 Schwalmtal (DE); Hollenberg, Detlef, Dr., D-4010 Hilden (DE)

(56) Entgegenhaltungen:
- DE-A- 2 310 561
- FR-A- 968 033
- GB-A- 1 101 390
- US-A- 2 525 750
- US-A- 2 695 620
- US-A- 2 828 753
- US-A- 3 500 837

## Beschreibung

Die Erfindung betrifft einen Haarwellwickler mit einem langgestreckten Wickelkörper, auf dem die Haare mit Hilfe eines zwischen den Wickelkörperlängsenden an Zapfen aufzuspannenden Spannbandes festzulegen sind, wobei die Zapfen, beim Giessen an die Enden des Spannbandes angeformt, als Kupplungs- und Verschlusselemente zum Einsetzen in an den Stirnseiten des Wickelkörpers vorgesehenen Aufnahmelöchern ausgebildet sind.

Ein derartiger Haarwellenentwickler ist aus der US-A-2 525 750 bekannt.

Derartige Wickelkörper werden im allgemeinen im wesentlichen zylinderförmig mit an den Zylinderlängsenden hyperboloidförmig ansteigendem Durchmesser hergestellt. Bei Anwendung wickelt man die Haare um den Wickelkörper und legt die aufgewickelten Haare mittels eines Spannbandes fest, das unter gewisser elastischer Dehnung an den Längsenden des Wickelkörpers zu kuppeln ist.

Zum Befestigen der gewickelten Haare auf dem Wickelkörper vorgenannter Art werden meist extrudierte Gummibänder verwendet, die nach dem Extrudieren abzuteilen und in einem weiteren Arbeitsgang durch Stanzen mit Befestigungslöchern zu versehen sind. Abgesehen von dem Herstellungsaufwand besteht ein Nachteil der bekannten Spannbänder darin, dass bei einer schnelleren «Alterung» in der Wellflüssigkeit keine chemische Neutralität mehr gegeben ist.

Dieser aus der US-A-2 525 750 bekannte Haarwellwickler weist ein gegossenes Spannband auf, welches mit Schlitzen versehen ist, die vor der ersten Ingebrauchnahme des Haarwellwicklers das Spannband nicht durchdringen. Ferner ist der Haarwellwickler gemäss US-A-2 525 750 als zylindrische Hülse aus absorbierendem Material wie Baumwolle oder Papier ausgebildet.

Der Erfindung liegt die Aufgabe zugrunde, den Aufwand zum Herstellen der Spannbänder zu vermindern und die chemische Beständigkeit der Bänder zu erhöhen.

Bei einem Haarwellwickler der eingangs bezeichneten Art wird diese Aufgabe gemäss der Erfindung dadurch gelöst, dass der Wickelkörper hohlgespritzt ist und die an seinen Stirnseiten durch Formkerne entstehenden Öffnungen als Aufnahmelöcher für die Zapfen vorgesehen sind, und dass das Spannband aus einem thermoplastisch zu verarbeitenden, gummielastischen Polyurethan (PUR) nach dem Spritzgussverfahren hergestellt und die Materialelastizität des Spannbandes durch Formelastizität, insbesondere durch eingespritzte Löcher mit im wesentlichen gleichmässig breiten Randstreifen, ergänzt ist.

Durch die Erfindung wird es möglich, allein durch Verspritzen elastischer Kunststoffmateriaiien ein Spannband zu erhalten, dessen Elastizität zum Kuppeln mit dem mit Haaren bewickelten Wickelkörper ausreicht, dessen Material sich chemisch neutral zur Anwendungsflüssigkeit bzw. zum Wellmittel verhält und das durch die vorgesehene Ergänzung der Materialelastizität durch Formelastizität mit einem für die praktische Anwendung ausreichend geringen Kraftaufwand zu dehnen ist. Hierbei wird die Materialelastizität durch eingespritzte Löcher ergänzt.

Da ferner der Wickelkörper hohlgespritzt ist, weist er als Reservoir für ein Wellmittel einen parallel zur Mittelachse verlaufenden Hohlraum auf. Zum Herstellen dieses Hohlraumes beim Spritzen werden ausser den äusseren Formbakken zusätzliche innere Spritzgusswerke, wie Kerne oder Schieber, benötigt. Letztgenannte Werkzeuge haben an den nicht mit Haaren zu bewikkeinden Stirnseiten des Wickelkörpers Löcher zur Folge, die mit den Zapfen des Spannbandes zu verschliessen sind, wodurch verhindert wird, dass bei Anwendung flüssigen Wellmittels dieses stirnendseitig aus dem Wickelkörper austritt. Da die zum Ankuppeln des Spannbandes vorgesehenen Zapfen als Verschlusselemente für die an den Stirnseiten des Wickelkörpers verbleibenden (Kern-)Löcher in einem Arbeitsgang beim Spritzgiessen mit an das Spannband angeformt werden, werden die Kosten für das Herstellen und Einsetzen sonst üblicher gesonderter Verschlussstopfen bei hohlgespritzten Wickelkörpern eingespart. Das Anspritzen der Zapfen als Kupplungs- und Verschlusselemente zum Einsetzen in die Löcher der Wickelkörperstirnseiten bedeutet praktisch keinen Zusatzaufwand.

Als Material für das Spannband kommt in Betracht:

Thermoplastisches Polyurethan-Elastomer, hergestellt durch Umsetzung einer Mischung von Butandiol und einem Polymerendiol mit einem Molekulargewicht von 800 bis 3000 auf Ester- und/ oder Etherbasis mit Diphenylmetandiisocyanat, wobei die Mengenverhältnisse der Ausgangsstoffe nach dem bekannten Stand der Technik so gewählt werden, dass das entstehende Produkt nach thermoplastischer Verarbeitung bei Raumtemperatur eine Shore-Härte nach DIN 53505 von 75 bis 85 hat.

Anhand der schematischen Darstellung von Ausführungsbeispielen werden weitere Einzelheiten der Erfindung näher erläutert. Es zeigen:
Fig. 1 und 2 verschieden geformte Spannbänder in der Draufsicht;
Fig. 3 ein Spannband in Seitenansicht und
Fig. 4 einen Wickelkörper mit aufgesetztem Spannband.

Fig. 1 und 2 zeigen zwei Spannbänder 2 und 3, deren Materialelastizität durch Formelastizität ergänzt ist. Das Spannband 2 von Fig. 1 besteht im wesentlichen aus den Randstreifen 4 von mit der Spitze aneinander gereihten Rauten 5. Ähnlich besteht das Spannband 3 von Fig. 2 aus den Randstreifen 6 aneinander gereihter Kreislöcher 7. An den Längsenden besitzen die Spannbänder 2 und 3 Zapfen 11 und 12, wobei dem Zapfen 11 eine Grifflasche 10 zugeordnet ist.

Die insbesondere aus Fig. 3 ersichtlichen Zapfen 11 und 12 werden unmittelbar beim Herstellen des Spannbandes nach dem Spritzgussverfahren mit angeformt. Im übrigen kann das in Fig. 3 in Seitenansicht gezeigte Spannband 13 irgendeine Ausgestaltung entsprechend Fig. 1 oder 2 haben. Das Spannband 13 mit integrierten Zapfen 11, 12 greift im Anwendungsfall in die stirnseitigen Aufnahmelöcher 17, 18 des Wickelkörpers von Fig. 4 ein, welcher als Hohlkörper so gespritzt oder auf eine andere Weise geformt ist, dass an seinen Längsenden 15 und 16, z.B. von einem Kern oder Schieber her, Löcher 17 und 18 verbleiben. In diese Öffnungen 17, 18 werden die als Kupplungs-und Verschlusselemente ausgebildeten Zapfen 11, 12 eingesetzt, so dass sie die Öffnungen 17, 18 verschliessen und der Austritt von gegebenenfalls benutztem Wellmittel an den Längsenden 15 und 16 vermieden wird. Die Zapfen 11, 12 entstehen zugleich und in einem Arbeitsgang beim Spritzgiessen des Spannbandes 13 gemäss Fig. 3. In Fig. 4 ist dargestellt, wie das Spannband 13 mit angeformten Zapfen 11 und 12 um den Wickelkörper 14 zu legen ist, wie die Zapfen 11, 12 in den Löchern 17, 18 zu arretieren sind und wie die Löcher 17, 18 dabei verschlossen werden. Die Löcher 5, 7 der Spannbänder 2, 3 werden ebenfalls beim Spritzgiessen des Bandes mit eingespritzt. Das erfindungsgemässe Spannband soll aus einem dauerelastischen, gegenüber dem zu verwendenden Wellmittel chemisch neutralen und mit relativ geringer Kraft zu dehnenden Kunststoff hergestellt werden. Bei Versuchen hat sich ergeben, dass das von der Firma Elastogran GmbH, Lemförde, unter dem Handelnamen «Elastollan» gelieferte dauerthermoplastische Polyurethan- «Elastomer» die gestellten Anforderungen besonders gut erfüllt. Es handelt sich hierbei um das obige thermoplastisch zu verarbeitende, gummielastische Polyurethan.

## Patentansprüche

Haarwellwickler mit einem langgestreckten Wickelkörper (14), auf dem die Haare mit Hilfe eines zwischen den Wickelkörperlängsenden (15, 16) an Zapfen (11, 12) aufzuspannenden Spannbandes (2, 3, 13) festzulegen sind, wobei die Zapfen (11, 12), beim Giessen an die Enden des Spannbandes angeformt, als Kupplungs- und Verschlusselemente zum Einsetzen in an den Stirnseiten des Wickelkörpers vorgesehenen Aufnahmelöchern (17, 18) ausgebildet sind, dadurch gekennzeichnet, dass der Wickelkörper (14) hohlgespritzt ist und die an seinen Stirnseiten durch Formkerne entstehenden Öffnungen als Aufnahmelöcher (17, 18) für die Zapfen (11, 12) benützt werden, und dass das Spannband (2, 3, 13) aus einem thermoplastisch zu verarbeitenden, gummielastischen Polyurethan (PUR) nach dem Spritzgussverfahren hergestellt und die Materialelastizität des Spannbandes (2, 3, 13) durch Formelastizität, insbesondere durch eingespritzte Löcher (5, 7) mit im wesentlichen gleichmässig breiten Randstreifen (4, 6) ergänzt ist.

## Claims

Hair curler with an elongate winding body (14), on which the hairs are to be fixed with the aid of a tensioning band (2, 3, 13) to be stretched between the longitudinal ends (15, 16) of the winding body at spigots (11, 12), wherein the spigots (11, 12) are during casting moulded to the ends of the tensioning band and constructed as coupling and closure elements for insertion in receptacle holes (17, 18) provided at the end faces of the winding body, characterised thereby, that the winding body (14) is hollow-moulded and the openings, which arise at its end faces due to mould cores, are used as receptacles holes (17, 18) for the spigots (11, 12) and that the tensioning band (2, 3, 13) is produced by an injection-moulding process from a rubber-elastic polyurethane (PUR) to be processed thermoplastically and the elasticity of the material of the tensioning band (2, 3, 13) is to be augmented by elasticity of shape, in particular through moulded-in holes (5, 7) with rim strips (4, 6) of substantially uniform width.

## Revendications

Bigoudi constitué d'un corps d'enroulement (14) allongé, sur lequel les cheveux sont fixés à l'aide d'une bande de serrage élastique (2, 3, 13), tendue entre les extrémités longitudinales (15, 16) du corps d'enroulement, sur des tourillons (11, 12) qui sont formés par moulage aux extrémités de la bande de serrage, et réalisés sous forme d'éléments d'accouplement et de fermeture pour être introduits dans des trous (17, 18), pratiqués pour les recevoir, sur la surface du corps d'enroulement, bigoudi caractérisé par le fait que ce corps d'enroulement (14) est moulé par injection et que les ouvertures pratiquées à sa surface par les noyaux du moule peuvent être utilisées comme trous de réception (17, 18) pour les tourillons (11, 12) de la bande de serrage (2, 3, 13), réalisée en polyuréthane élastique thermoplastique (PUR) par un procédé de moulage par injection, et que l'élasticité de ce matériau qui constitue cette bande de serrage (2, 3, 13) est complétée par l'élasticité de la forme de celle-ci qui comporte, notamment, des trous (5, 7), formés par injection, définissant des bandes de bordure (4, 6) de largeur essentiellement régulière.
